# FASCICULE DE BREVET EUROPEEN

(11) **EP 1 402 322 B1**
(45) Date de publication et mention de la délivrance du brevet: **27.05.2009**
(21) Numéro de dépôt: 01936133.6
(22) Date de dépôt: 21.03.2001
(51) Int. Cl.: G04B 23/02

(54) **PIECE D'HORLOGERIE COMPORTANT UN DISPOSITIF DE SONNERIE**
UHR MIT SCHLAGWERK
TIMEPIECE COMPRISING A STRIKING DEVICE

(43) Date de publication de la demande: 31.03.2004
(73) Titulaire: Glashütter Uhrenbetrieb GmbH, 01768 Glashütte/Sachsen (DE)
(72) Inventeur: SCHMIEDCHEN, Christian, 01744 Reichstädt (DE)
(74) Mandataire: Ravenel, Thierry Gérard Louis
(86) Numéro de dépôt international: PCT/EP2001/003344
(87) Numéro de publication internationale: WO 2002/077724

(56) Documents cités:
- CH-A- 527 455
- DE-C- 41 474
- FR-A- 1 106 848
- FR-A- 1 421 930
- FR-A- 2 302 473

## Description

La présente invention concerne une pièce d'horlogerie comportant un mécanisme de sonnerie. Elle se rapporte aux horloges, chronomètres et autres mouvements d'horlogerie. Elle concerne plus particulièrement des mouvements d'horlogerie portatifs, c'est-à-dire qui peuvent être mis dans la poche ou attachés au poignet.

On connaît déjà des pièces d'horlogerie qui émettent un signal sonore au bout d'un temps prédéterminé et réglable. Ces pièces d'horlogerie comprennent classiquement un mouvement d'horlogerie assurant notamment la mesure du temps et un dispositif de sonnerie dont le déclenchement est commandé par le mouvement.

Les pièces d'horlogerie du type précité sont conçues par exemple pour mesurer un temps limite de stationnement d'un véhicule, et rappellent à l'utilisateur à l'aide d'une sonnerie ou d'un timbre que la durée de stationnement est échue.

La pièce d'horlogerie selon l'invention est destinée entre autres, mais non exclusivement, à une telle application.

Une première catégorie de pièces d'horlogerie concerne les horloges, réveils et autres montres-bracelets qui sont munis d'une sonnerie actionnée par le même barillet à ressort que celui qui assure l'alimentation en énergie mécanique du dispositif garde-temps. Ces mécanismes comportent donc un seul ressort qui assure dans une première période le fonctionnement du mouvement horloger, et qui fournit dans une seconde période l'énergie nécessaire au fonctionnement du signal avertisseur. De tels mécanismes sont essentiellement caractérisés par le fait qu'entre le moment de l'armage et de la mise à l'heure et le moment du déclenchement de la sonnerie d'alarme, le tambour de barillet actionne le mouvement d'horlogerie, tandis qu'au moment du déclenchement, un marteau est libéré qui vient frapper sur un timbre de tout type approprié, ledit marteau étant alors actionné par le même tambour de barillet, mais le ressort du mouvement d'horlogerie agissant, grâce à un mécanisme spécial, par un mouvement de détente en sens inverse.

Comme on le comprendra aisément, les mécanismes du genre décrit ci-dessus sont éminemment complexes et donc coûteux à fabriquer. Ils nécessitent un grand nombre de pièces spéciales qui ne sont pas disponibles sur le marché et qui doivent donc être réalisées sur mesure. Ces mécanismes sont d'autre part très fragiles. Enfin, comme le même ressort moteur assure à la fois la marche du mouvement d'horlogerie et celle du mécanisme de sonnerie, la force de ce ressort ne sert pas uniquement à mesurer le temps, ce qui limite la réserve de marche de la montre et oblige son utilisateur à la remonter régulièrement, ce d'autant plus souvent qu'il utilise fréquemment le dispositif avertisseur.

Pour pallier ces inconvénients, un deuxième type de montres munies d'une sonnerie actionnée par un barillet à ressort auxiliaire indépendant de celui qui assure l'alimentation en énergie du garde-temps a été proposé. De façon surprenante, on a constaté que l'ajout, dans un mouvement d'horlogerie classique, d'un second mouvement distinct du premier et réservé à la seule bonne marche du mécanisme avertisseur, ne s'accompagnait pas d'une hausse prohibitive des coûts de fabrication, dans la mesure où une telle construction mécanique permet de simplifier sensiblement la cinématique générale du mouvement d'horlogerie.

Parmi les problèmes qui restent néanmoins à résoudre, l'un d'eux concerne le déclenchement de la fonction de minuterie et l'armage du ressort moteur du barillet auxiliaire dont la force sert à l'actionnement du dispositif de sonnerie. En effet, à la connaissance de la demanderesse, les seules solutions techniques disponibles actuellement consistent en deux boutons-poussoirs distincts, l'un de ces boutons-poussoirs servant à activer le décompte du temps après que la période au terme de laquelle le signal d'avertissement doit être émis ait été sélectionnée, tandis que l'autre poussoir sert à armer le ressort moteur du dispositif de sonnerie. Cette multiplication des poussoirs tend à renchérir le prix de revient de la pièce d'horlogerie et nuit à l'aspect esthétique de cette dernière.

Selon une variante, il peut aussi être prévu que la couronne de remontoir qui, primitivement, est destinée au remontage du seul mouvement qui assure la mesure du temps, soit également utilisée pour l'armage de la sonnerie. Un tel agencement complique cependant à nouveau considérablement la construction de la montre et, par le recours à des pièces spéciales non disponibles sur le marché qu'il implique, entraîne inévitablement un accroissement significatif des coûts de fabrication.

Une autre solution connue pour tendre le ressort moteur servant à l'entraînement du dispositif de sonnerie consiste à utiliser un glissoir, c'est-à-dire un mécanisme qui se meut avec frottement dans une glissière, accessible depuis l'extérieur de la boîte de montre. L'armage du ressort moteur susmentionné résulte de l'actionnement du glissoir dont le déplacement est transmis à un secteur denté engrenant avec la roue de l'arbre qui supporte le barillet auquel ledit ressort moteur est accroché. Le glissoir est classiquement sollicité par un verrou que l'on manoeuvre avec l'ongle et qui sert à armer le ressort moteur de la sonnerie. Un tel dispositif n'est pratiquement plus utilisé à l'heure actuelle car, sauf à prendre des mesures particulièrement complexes et donc onéreuses, il nuit de façon irrémédiable à l'étanchéité de la boîte de montre qu'il équipe.

Le document de brevet CH 527455 décrit une pièce d'horlogerie selon le préambule de la revendication 1.

Le document de brevet DE 41 474 décrit une pièce d'horlogerie comprenant une barre d'armage se déplaçant rectilignement mais omet de préciser les moyens de guidage de la barre d'armage.

La présente invention a donc pour but de remédier aux inconvénients susmentionnés, ainsi qu'à d'autres encore, en proposant une pièce d'horlogerie comprenant un dispositif de sonnerie dont l'intérêt réside notamment dans la sécurité du fonctionnement d'un tel mécanisme, grâce à l'emploi de mouvements susceptibles d'être fabriqués en série et, par voie de conséquence, d'un prix de revient plus avantageux, étant donné la simplicité des modifications à apporter au mouvement de base.

A cet effet, la présente invention concerne une pièce d'horlogerie selon la revendication 1 annexée.

Grâce à ces caractéristiques, la présente invention procure une pièce d'horlogerie munie d'un mécanisme d'alarme acoustique basé sur un mouvement d'horlogerie classique, susceptible d'émettre un signal d'avertissement au terme d'une période de temps prédéterminée. Le poussoir utilisé dans le cadre de l'invention est également un poussoir classique, fabriqué en grande série et donc peu coûteux, dont l'installation ne nécessite pas de modification du mouvement d'horlogerie et n'altère pas l'étanchéité, par exemple d'une boîte dans laquelle ledit mouvement d'horlogerie est installé.

D'autre part, comme la sonnerie est actionnée par un barillet à ressort auxiliaire indépendant du mouvement assurant la mesure du temps, la construction de la pièce d'horlogerie selon l'invention s'en trouve grandement simplifiée et donc moins coûteuse. Un autre avantage peut être vu dans le fait qu'en raison de l'indépendance entre le mécanisme avertisseur et le mouvement d'horlogerie, le réglage et la marche dudit mécanisme avertisseur ne peuvent pas perturber ou porter préjudice aux autres fonctions dudit mouvement d'horlogerie. Ainsi, toute la force du ressort moteur sert uniquement à l'actionnement du dispositif de sonnerie, tandis que le ressort qui assure le fonctionnement du mouvement horloger est entièrement dévolu à cette tâche. Par conséquent, la réserve de marche de la montre n'est pas épuisée par le fonctionnement du mécanisme avertisseur.

Selon encore un autre avantage de la présente invention, le ressort moteur destiné à actionner le dispositif de sonnerie est armé au moyen d'une barre d'armage terminée à son extrémité par un secteur denté et reliée cinématiquement au poussoir d'armage d'une part, et de l'autre au ressort moteur du dispositif de sonnerie.

Grâce à cette caractéristique, on peut utiliser un poussoir classique couramment disponible dans le commerce, monté de manière étanche, par exemple sur une boîte de montre, et dont la course, typiquement de l'ordre du millimètre, est suffisante pour armer le ressort moteur du mécanisme-d'avertissement. Par ailleurs, la liaison cinématique entre le poussoir et le ressort moteur du dispositif de sonnerie permet de disposer ledit dispositif de sonnerie, de même que ledit poussoir, en un endroit quelconque de la boîte de montre, par exemple en fonction des impératifs dictés par l'encombrement du mouvement d'horlogerie ou pour des considérations d'ordre esthétique. II n'est ainsi plus nécessaire, comme cela est parfois le cas dans l'état de la technique, de prévoir le poussoir au niveau de la zone de rattachement des brins du bracelet à la boîte de montre, agencement qui rend particulièrement difficile l'actionnement du poussoir.

D'autres caractéristiques et avantages de la présente invention apparaîtront plus clairement à la lecture de la description détaillée qui suit d'un exemple de réalisation de la pièce d'horlogerie selon l'invention, cet exemple étant donné à titre purement illustratif et non limitatif, en liaison avec les dessins annexés dans lesquels :
- la figure 1 est une vue en plan d'une pièce d'horlogerie contenant le mécanisme de sonnerie conforme à la présente invention;
- la figure 2 est une vue en plan du mécanisme de sonnerie disposé entre un poussoir d'armage et un rouage de sonnerie;
- la figure 3 est une vue en plan à plus grande échelle du dispositif de sonnerie représenté à la figure 2, non encore déclenché;
- la figure 4 est une vue analogue à celle de la figure 3 sur laquelle le dispositif de sonnerie selon l'invention a été déclenché;
- la figure 5 est une vue de face d'une pièce formant barillet à l'intérieur de laquelle est enroulé le ressort moteur dont la spire extérieure est accrochée au barillet, et dont la spire intérieure est fixée à un arbre de barillet;
- la figure 6 est une vue en plan d'une roue à dents de loup qui constitue le première roue d'une chaîne de régulation, et
- la figure 7 est une vue de face de l'ensemble du mécanisme d'avertissement.

La présente invention procède de l'idée générale inventive qui consiste à utiliser pour l'armage d'un ressort moteur dont la force sert uniquement à l'actionnement d'un mécanisme avertisseur un bouton-poussoir unique. Ce poussoir est du type couramment disponible dans le commerce, et peut être monté très facilement de manière étanche, par exemple sur une boîte de montre équipée dudit mécanisme avertisseur. L'invention permet donc de répondre à la demande du marché pour un poussoir d'armage étanche, ne nuisant pas à l'esthétique de la montre et facile à installer.

La présente invention va être décrite en référence à une pièce d'horlogerie du type montre-bracelet. II est toutefois bien entendu que la présente invention ne se limite pas à une telle application et qu'elle pourra être avantageusement utilisée dans le cadre de toute autre application nécessitant de décompter un temps et de marquer la fin du décomptage par l'émission d'un signal sonore.

Une pièce d'horlogerie du type montre-bracelet comprenant un dispositif de sonnerie conforme à la présente invention est représentée vue en plan à la figure 1 et désignée dans son ensemble par la référence numérique générale 1. Cette pièce d'horlogerie 1 comporte des aiguilles de garde-temps, à savoir une aiguille des heures 2, une aiguille des minutes 4 et une aiguille de petite seconde 6. Un calendrier à grand guichet 8 complète le mécanisme de garde-temps. La pièce d'horlogerie 1 prise ici en exemple comporte encore une fonction chronographe avec une aiguille des secondes 10 et un compteur de minutes 12. La mise en marche puis l'arrêt de l'aiguille 10 et du compteur 12 sont réalisés au moyen d'un premier poussoir 14, tandis qu'un second poussoir 16 permet la remise à zéro desdits indicateurs 10 et 12. Une couronne 18 permet, selon les positions axiales auxquelles elle est amenée, de remonter la pièce d'horlogerie, de mettre le calendrier au jour et de mettre à l'heure les aiguilles 2, 4 et 6 du mécanisme garde-temps.

Dans la pièce d'horlogerie 1 représentée sur la figure 1, le compteur de minutes 12 est également utilisé comme temporisateur ou compteur de temps à rebours, la mise au temps de la période à décompter étant corrigée à l'aide de la couronne 18. Le démarrage du compteur à rebours et l'armage d'une pièce 20 formant barillet et actionnant un dispositif de sonnerie 22 indiquant de façon audible au porteur de la montre 1 la fin du compte à rebours sont effectués simultanément en pressant sur un troisième poussoir 24. Comme le montre la figure 1, le compteur-temporisateur 12 comporte un cadran 25 présentant trois échelles concentriques de dix minutes chacune et parcourues chacune par une aiguille de longueur différente 26, 28 et 30 dont une seule est visible sur la figure 1.

Comme le montrent les figures 2 et suivantes, la pièce d'horlogerie comprend un dispositif de sonnerie 22 actionné par le barillet 20 susmentionné. Le barillet 20 est actionné par un secteur denté 32 pratiqué sur une barre 34 aboutissant au poussoir de commande et d'armage 24. L'ensemble de barillet 20 qui va être décrit en détail ci-dessous porte au moins un ergot 36 (dans les exemples représentés aux figures, ces ergots sont préférentiellement au nombre de trois) qui actionne un marteau de sonnerie 38 qui vient frapper sur un timbre 40 de tout type approprié. Cet ensemble entraîne le dispositif de sonnerie 22 qui comprend ici trois mobiles dont un mobile terminal 42.

Conformément à la présente invention, et comme déjà évoqué ci-dessus, le dispositif de sonnerie 22 peut être armé indépendamment de la marche du mouvement d'horlogerie (non représenté) par pression sur le bouton-poussoir 24 qui provoque l'armage d'un ressort moteur 44 dont toute la force sert uniquement à l'actionnement du dispositif de sonnerie 22.

A cet effet, le ressort moteur 44 est armé au moyen de la barre d'armage 32 terminée à son extrémité libre par un secteur denté 32, préférentiellement une crémaillère. La barre d'armage 34 est reliée cinématiquement au poussoir d'armage 24 d'une part, et de l'autre au ressort moteur 44 du dispositif de sonnerie 22.

Grâce à cette caractéristique particulièrement avantageuse de l'invention, on peut disposer le dispositif de sonnerie 22 en un endroit quelconque de la boîte 46 de la pièce d'horlogerie 1, par exemple pour tenir compte des impératifs liés à l'encombrement du mouvement d'horlogerie ou pour des raisons d'ordre esthétique.

On comprendra également que le poussoir d'armage 24 est du type couramment utilisé dans le domaine de l'industrie horlogère. II est donc disponible en grande série et à un prix plus avantageux. D'autre part, son montage sur la boîte 46 de montre 1 s'avère remarquablement facile et n'altère en rien l'étanchéité de ladite montre 1.

Enfin, comme le dispositif de sonnerie 22 est actionné par un ressort moteur 44 indépendant du mouvement assurant notamment la mesure du temps, on a affaire à un mécanisme extrêmement simple, robuste et donc fiable.

Le ressort moteur 44 est enroulé à l'intérieur du barillet 20, accroché par sa spire extérieure 48 audit barillet 20, et à un arbre de barillet 50 par sa spire intérieure 52. Avantageusement, le barillet 20 est tourné librement autour de son arbre 50 lors de son montage sur une platine du mouvement, de façon à imprimer au ressort moteur 44 une tension initiale appropriée, puis est immobilisé définitivement sur la platine après montage au moyen d'un organe de retenue 54 tel que, par exemple, un cliquet. Le ressort est donc prétendu lors du montage du dispositif de sonnerie 22, de sorte que la course du poussoir 24 qui est typiquement de l'ordre du millimètre est suffisante pour armer ledit ressort 44. Bien entendu, selon une variante de réalisation, on pourrait tout aussi bien utiliser un ressort moteur spécial, qui serait monté lâche dans le barillet 20 et qui serait dimensionné de façon à se tendre convenablement sous l'effet d'une pression sur le bouton-poussoir 24, pour pouvoir être ensuite en mesure de fournir une force adaptée au dispositif de sonnerie 22. Cela obligerait néanmoins a avoir recours à un ressort non disponible immédiatement dans le domaine de la fabrication horlogère.

Pour pouvoir armer le ressort moteur 44 par l'intermédiaire de la barre d'armage 24, un pignon de crémaillère 56 est prévu. Ce pignon 56 forme l'organe d'entraînement du dispositif de sonnerie 22. Monté fixe sur l'arbre de barillet 50, il engrène avec la crémaillère 32 pratiquée sur ladite barre d'armage 34. La barre d'armage 34 s'étend selon une direction parallèle au mouvement du poussoir 24 et est de préférence alignée sur la direction longitudinale de ce dernier. Pour assurer un déplacement en translation de la barre 34 lors de l'actionnement du poussoir 24, la barre 34 est associée à des-moyens de guidage en translation. Ces moyens de guidage comprennent dans l'exemple illustré deux tétons 58 qui pénètrent dans des trous oblongs respectifs 60 pratiqués dans ladite barre 34. Entraîné en rotation par la crémaillère 32, le pignon 56 tourne, transmettant son mouvement de rotation à l'arbre de barillet 50. Comme le ressort moteur 44 est monté fixe par ses deux extrémités 48 et 52 respectivement au barillet 20 et à l'arbre de barillet 50, il se tend et emmagasine de l'énergie qu'il restituera plus tard au dispositif de sonnerie 22 lorsqu'il se déroulera.

Selon l'invention, un mécanisme de déclenchement 62 qui sera décrit plus en détail ultérieurement est disposé entre le dispositif de sonnerie 22 et le mouvement d'horlogerie pour permettre d'empêcher ledit dispositif de sonnerie 22 de fonctionner avant la fin du compte à rebours. En d'autres termes, le ressort moteur 44 ne peut se dévider qu'après que le mobile terminal 42 de la sonnerie 22 ait été libéré par le mécanisme de déclenchement 62 susmentionné.

Une roue motrice 64 est couplée mécaniquement à l'arbre de barillet 50. Lorsque le ressort moteur 44 se déroule, cette roue 64 actionne le marteau de sonnerie 38 qui vient alors frapper le timbre 40, ce qui provoque l'émission d'un ou de plusieurs signaux sonores successifs. Plus précisément, la roue motrice 64 présente une multiplicité d'ergots 36 (au nombre de trois dans les figures) qui, lorsque le ressort moteur 44 se déroule, coopèrent avec un mécanisme de basculement 66 provoquant le recul du marteau 38 à l'encontre de la force de rappel d'un ressort 68 et, par suite, le déplacement brusque dudit marteau 38 vers l'avant à l'encontre du timbre 40.

Le mécanisme de basculement 66 mentionné ci-dessus comprend un cliquet 70 monté pivotant sur le levier 72 du marteau 38. Ce cliquet 70 présente la particularité de pouvoir glisser sur le ou les ergots 36 de la roue motrice 64 lorsque celle-ci tourne dans le sens des aiguilles d'une montre durant l'armage du ressort moteur 44. Autrement dit, lorsqu'on arme le ressort moteur 64, le cliquet 70 est sans action sur le marteau 38, c'est-à-dire qu'il n'entraîne pas ce dernier en basculement. Par contre, lorsque le ressort moteur 44 se désarme, la roue motrice 64 tourne dans le sens contraire des aiguilles d'une montre et provoque le pivotement du cliquet 70 par ses ergots 36. Ledit cliquet 70, venant alors buter contre une goupille 74 solidaire du marteau de sonnerie 38, communique à ce dernier son mouvement de basculement. Pour atteindre ce résultat, le cliquet 70 doit comporter deux dents 76 et 78-espacées-angulairement et reliées rigidement l'une à l'autre. La première dent 76 coopère avec les ergots 36 de la roue motrice 64, tandis que la seconde dent 78 vient appuyer sur la goupille 74 lors du désarmage du ressort moteur 44 et communique au marteau de sonnerie 38 son mouvement de basculement.

Dans l'exemple représenté aux figures, les ergots 36 sont au nombre de trois, régulièrement espacés sur le périmètre extérieur de la roue motrice 64. Ceci signifie que le marteau 38 va venir frapper le timbre 40 à trois reprises et produire ainsi trois coups de sonnerie successifs à intervalles de temps successifs régulièrement espacés. Bien entendu, selon une variante, les ergots 36 pourraient ne pas être régulièrement espacés, deux de ces ergots 36 pouvant par exemple être rapprochés l'un de l'autre, tandis que le troisième serait à une distance plus grande des deux premiers. Dans ce cas, le porteur de la montre 1 entendrait deux coups de cloche quasi simultanés et un troisième coup de cloche plus lointain.

Avantageusement, le cliquet 70 est maintenu en contact élastique avec la roue motrice 64 au moyen d'un ressort de maintien 80 monté fixe sur le mouvement d'horlogerie de la montre 1.

On a vu ci-dessus que pour pouvoir venir heurter le timbre 40, le marteau de sonnerie 38 devait être basculé par l'intermédiaire de la roue motrice 64 munie de ses ergots 36 à l'encontre de la force de rappel élastique d'un ressort 68. Une fois que celui des ergots 36 qui est en prise avec le cliquet 70 a dépassé ledit cliquet 70, le marteau 38 est libre de basculer. Le ressort 68 se détend alors, et projette brusquement ledit marteau 38 à l'encontre du timbre 40. Il faut maintenant prévoir un mécanisme permettant de rappeler le marteau 38 dans sa position de repos.

Selon l'invention, le rappel du marteau 38 dans sa position de repos est assuré par un ressort 82. Comme il ressort des figures, le ressort 82 est monté fixe en au moins un point sur le mouvement d'horlogerie. Plus précisément, le ressort 82 est fixé sur le mouvement d'horlogerie par une première vis 84 et présente une encoche 86 dans laquelle une seconde vis 88, également solidaire du mouvement, fait saillie. L'encoche 86 est destinée à rattraper un jeu éventuel et à compenser le cas échéant un mauvais alignement du ressort 82. Comme on peut le voir sur les figures, une goupille 90 est montée fixe sur le levier 72 du marteau de sonnerie 38. Lorsque ledit marteau 38 est projeté en avant à l'encontre du timbre 40 sous l'effet de la détente du ressort 68, le bras 92 du ressort 82 est déformé élastiquement à l'encontre de sa force de rappel par la goupille 90 qui pivote en même temps que le marteau 38, de sorte que ledit ressort 82 rappelle ensuite le marteau 38 durant le temps de pause entre le passage de deux ergots 36 successifs à hauteur du cliquet 70 dans une position de repos dans laquelle ledit marteau 38 est à distance du timbre 40.

La pièce d'horlogerie selon l'invention comprend également un mécanisme de freinage 94 pour ralentir la vitesse de rotation de la roue motrice 64 lorsque le ressort moteur 44 se déroute. Ce mécanisme de freinage 94 comporte en premier lieu une roue à dents de loup 96 fixée sur un carré 98 de l'arbre de barillet 50 et qui coopère par sa denture extérieure avec un cliquet 100. Le bec 102 du cliquet 100 est repoussé par les dents de la roue 96 lors de l'armage du ressort moteur 44, c'est-à-dire lorsque ladite roue 96 tourne dans le sens contraire des aiguilles d'une montre. Inversement, lorsque le ressort moteur 44 se détend, le bec 102 du cliquet 100 vient s'encliqueter dans les dents de la roue à dents de loup 96 et entraîne en rotation une roue 104 sur laquelle il est monté pivotant. Ainsi, lorsque le ressort moteur 44 se déroule, le cliquet 100, en prise avec les dents de la roue 96, entraîne la roue 104 en rotation. Cette roue 104 est la première roue d'une chaîne de régulation 106 par force centrifuge de la vitesse de déroulement du ressort moteur 44. Avantageusement, le cliquet 100 est maintenu en contact élastique avec la roue à dents de loup 96 au moyen d'un ressort à friction 108.

Comme déjà évoqué plus haut dans la description, un mécanisme de déclenchement 62 est disposé entre le dispositif de sonnerie 22 et le mouvement d'horlogerie pour permettre d'empêcher ledit dispositif de sonnerie 22 de fonctionner avant la fin du compte à rebours. Autrement dit, le ressort moteur 44 ne pourra se dérouler qu'après que le mobile terminal de la sonnerie 22 ait été libéré par le mécanisme de déclenchement 62 susmentionné.

Conformément à l'invention, le mécanisme de déclenchement 62 comprend un organe de retenue 110, avantageusement une pierre, qui vient se loger dans l'une des encoches 112 ménagées sur le mobile terminal 42 de la chaîne de régulation 106 et immobiliser celle-ci, de sorte que le blocage du dispositif de sonnerie 22 soit possible jusqu'à un moment défini de déclenchement. Préférentiellement, la pierre 110 est montée fixe dans une targette 114 dont la force de retenue est réglable au moyen d'un ressort ajustable 116.

Le fonctionnement du mécanisme de déclenchement est le suivant. La période de temps à décompter par le compteur de temps à rebours avant l'actionnement de la sonnerie est réglée par le porteur de la montre 1 à l'aide de la couronne 18 visible sur la figure 1. Ensuite, l'armage du ressort moteur 44 est effectué en pressant sur le bouton-poussoir 24. Durant tout le temps où le compteur de temps à rebours décompte le temps restant avant de devoir faire entendre la sonnerie pour indiquer que le compte à rebours est arrivé à sa fin, ou lorsque le mouvement d'horlogerie assure une autre fonction telle que la mesure du temps courant ou une fonction de chronométrage, la pierre 110 est forcée contre le mobile terminal 42 de la chaîne de régulation 106 par le ressort 116 (voir figures 2 et 3). Inversement, quand le compteur de temps arrive à la fin du compte à rebours, un doigt de déverrouillage (non représenté) lié au mouvement d'horlogerie par l'intermédiaire dudit compteur de temps actionne un ressort de commande 118 que présente la targette 114 de façon à faire pivoter celle-ci dans le sens de la flèche F (voir figure 4), de sorte que la pierre 110 se dégage de l'encoche 112 dans laquelle elle était logée et libère le mobile terminal 42 de la chaîne de régulation 106, permettant ainsi au ressort moteur 44 de se dérouler afin que le dispositif de sonnerie 32 puisse carillonner.

On comprendra que la barre d'armage 34 est libre de se déplacer rectilignement entre une position de repos dans laquelle le poussoir de commande et d'armage 24 n'a pas encore été actionné, et une position de fin de course dans laquelle le poussoir 24 a été enfoncé et qui correspond à l'état armé du ressort moteur 44. La barre d'armage 34 reviendra ensuite progressivement de sa position de fin de course à sa position de repos au fur et à mesure, aidée en cela par un ressort de rappel 120.

## Revendications

1. Pièce d'horlogerie comprenant un mouvement d'horlogerie assurant notamment la mesure du temps, et un dispositif de sonnerie (22) actionné par un barillet (20) à ressort moteur (44) indépendant du mouvement d'horlogerie, cette pièce d'horlogerie comprenant également des moyens de commande mécaniques susceptibles d'être actionnés manuellement pour enclencher le dispositif de sonnerie (22), le barillet (20) étant remonté au moyen d'une barre d'armage (34) terminée à son extrémité libre par un secteur denté (32) et reliée cinématiquement à un poussoir d'armage (24) d'une part, et de l'autre au ressort moteur (44) dudit dispositif de sonnerie (22), **caractérisée en ce que** la barre d'armage (34) est mobile rectilignement entre une position de repos dans laquelle le poussoir de commande et d'armage (22) n'a pas encore été actionné, et une position de fin de course dans laquelle le poussoir (22) a été enfoncé et qui correspond à l'état armé du ressort moteur (44), la barre d'armage (34) revenant progressivement de sa position de fin de course à sa position de repos au fur et à mesure du déroulement dudit ressort moteur (44), aidée en cela par la force de rappel d'un ressort (120), et **en ce que** la barre d'armage (34) est guidée dans son déplacement rectiligne par deux tétons (58) qui pénètrent dans des trous oblongs respectifs (60) pratiqués dans ladite barre (34).

2. Pièce d'horlogerie selon la revendication 1, **caractérisée en ce que** le barillet (20) porte au moins un ergot (36) qui actionne un marteau de sonnerie (38) lorsque le ressort moteur (44) se déroule.

3. Pièce d'horlogerie selon l'une quelconque des revendications 1 ou 2, **caractérisée en ce que** le ressort moteur (44) est enroulé à l'intérieur du barillet (20), ledit ressort moteur (44) étant accroché par sa spire extérieure (48) au barillet (20), et à un arbre de barillet (50) par sa spire intérieure (52).

4. Pièce d'horlogerie selon la revendication 3, **caractérisée en ce que** le barillet (20) est agencé pour être tourné librement lors de son montage de manière à imprimer au ressort moteur (44) une tension initiale, puis pour être -immobilisé définitivement après montage au moyen d'un organe de retenue (54).

5. Pièce d'horlogerie selon la revendication 4, **caractérisée en ce que** l'organe de retenue (54) est un cliquet.

6. Pièce d'horlogerie selon l'une quelconque des revendications 3 à 5, **caractérisée en ce que** le ressort moteur (44) est armé par l'intermédiaire de la barre d'armage (34) qui engrène avec un pignon de crémaillère (56) formant l'organe d'entraînement du dispositif de sonnerie (22) et qui est monté fixe sur l'arbre de barillet (50).

7. Pièce d'horlogerie selon l'une quelconque des revendications 3 à 6, **caractérisée en ce qu'**une roue motrice (64) couplée mécaniquement à l'arbre de barillet (50) actionne un marteau de sonnerie (38) qui vient frapper un timbre (40) lorsque le dispositif de sonnerie (22) est déclenché, de sorte que la force du ressort moteur (44) sert uniquement à l'actionnement du dispositif de sonnerie (22).

8. Pièce d'horlogerie selon la revendication 7, **caractérisée en ce que** la roue motrice (64) comporte au moins un ergot (36) qui, lorsque le ressort moteur (44) se déroule, coopère avec un mécanisme de basculement (66) provoquant le recul du marteau (38) à l'encontre de la force de rappel d'un ressort (68) et, par suite, le déplacement brusque dudit marteau (38) vers l'avant à l'encontre du timbre (40).

9. Pièce d'horlogerie selon la revendication 8, **caractérisée en ce que** le mécanisme de basculement (66) comprend un cliquet (70) monté pivotant sur le levier (72) du marteau (38), ce cliquet (70) étant apte à glisser sur le ou les ergots (36) de la roue motrice (64) lors de l'armage du ressort moteur (44), et étant pivoté par ces mêmes ergots (36) lorsque le ressort moteur (44) se déroule, ledit cliquet (70) venant alors buter contre une goupille (74) solidaire du marteau (38) auquel il communique son mouvement de basculement.

10. Pièce d'horlogerie selon la revendication 9, **caractérisée en ce que** le cliquet (70) comporte deux dents (76, 78) espacées angulairement et reliées rigidement l'une à l'autre, la première dent (76) coopérant avec les ergots (36) de la roue motrice (64), tandis que la seconde dent (78) vient appuyer sur la goupille (74) lors du désarmage du ressort moteur (44).

11. Pièce d'horlogerie selon l'une quelconque des revendications 8 ou 9, **caractérisée en ce que** le cliquet (70) est maintenu en contact élastique avec la roue motrice (64) au moyen d'un ressort de maintien (80).

12. Pièce d'horlogerie selon l'une quelconque des revendications 7 à 10, **caractérisée en ce que** le marteau (38) est rappelé dans sa position de repos par un ressort (82).

13. Pièce d'horlogerie selon la revendication 12, **caractérisée en ce que** le ressort de rappel (82) est monté fixe en au moins un point sur le mouvement d'horlogerie et est déformé élastiquement à l'encontre de sa force de rappel par une goupille (90) solidaire du marteau (38) lorsque ce dernier vient frapper le timbre (40), de sorte que ledit ressort (82) rappelle le marteau (38) durant le temps de pose dans une position de repos dans laquelle ledit marteau (38) est à distance du timbre (40).

14. Pièce d'horlogerie selon l'une quelconque des revendications 3 à 13, **caractérisée en ce qu'**il comprend un mécanisme de freinage (94) pour ralentir la vitesse de la roue motrice (64) lorsque le ressort moteur (44) se déroule.

15. Pièce d'horlogerie selon la revendication 14, **caractérisée en ce que** le mécanisme de freinage (94) comporte une roue à dents de loup (96) fixée sur un carré (98) de l'arbre de barillet (50) et qui coopère par sa denture extérieure avec un cliquet (100) dont le bec (102) est repoussé par les dents de la roue (96) lors de l'armage du ressort moteur (44), et qui vient s'encliqueter dans lesdites dents lorsque le ressort moteur (44) se détend.

16. Pièce d'horlogerie selon la revendication 15, **caractérisée en ce que** le cliquet est monté pivotant sur une roue (104) qu'il entraîne en rotation lorsque le ressort moteur (44) se détend.

17. Pièce d'horlogerie selon la revendication 15, **caractérisée en ce que** la roue (104) est la première roue d'une chaîne de régulation (106) par force centrifuge de la vitesse de déroulement du ressort moteur (44).

18. Pièce d'horlogerie selon l'une quelconque des revendications 15 à 17, **caractérisée en ce que** le cliquet (100) est maintenu en contact élastique avec la roue à dents de loup (96) au moyen d'un ressort de friction (108).

19. Pièce d'horlogerie selon l'une quelconque des revendications 1 à 18, **caractérisée en ce qu'**un mécanisme de déclenchement (62) intercalé entre le dispositif de sonnerie (22) et le mouvement d'horlogerie permet d'empêcher ledit dispositif de sonnerie (22) de fonctionner avant la fin du compte à rebours.

20. Pièce d'horlogerie selon la revendication 19, **caractérisée en ce que** le mécanisme de déclenchement (62) comprend un organe de retenue (110) qui vient se loger dans une encoche (112) ménagée sur l'une des roues (42) de la chaîne de régulation (106), de sorte que le blocage de la fonction de sonnerie soit possible jusqu'à un moment défini de déclenchement.

21. Pièce d'horlogerie selon la revendication 20, **caractérisée en ce que** l'organe de retenue (110) est une pierre.

22. Pièce d'horlogerie selon la revendication 21, **caractérisée en ce que** la pierre (110) est montée fixe dans une targette (114) dont la force de retenue est réglable au moyen d'un ressort ajustable (116).

23. Pièce d'horlogerie selon la revendication 22, **caractérisée en ce que** durant le temps où le compteur de temps à rebours décompte le temps restant avant de devoir faire entendre la sonnerie pour indiquer que le compte à rebours est arrivé à sa fin, la pierre (110) est forcée contre le mobile terminal (42) de la chaîne de régulation (106) par le ressort (116) et **en ce que**, lorsque le compteur de temps arrive à la fin du compte à rebours, un doigt de déverrouillage lié au mouvement d'horlogerie par l'intermédiaire dudit compteur de temps actionne un ressort de commande (118) que présente la targette (114) de façon à faire pivoter celle-ci pour que la pierre (110) se dégage de l'encoche (112) dans laquelle elle était logée et libère le mobile terminal (42) de la chaîne de régulation (106), permettant ainsi au ressort moteur (44) de se dérouler afin que le dispositif de sonnerie (32) puisse carillonner.

## Claims

1. Timepiece including a clockwork movement for measuring in particular the time, and a striking work (22) actuated by a barrel (20) with a motor spring (44) independent of the clockwork movement, said timepiece also including mechanical control means capable of being actuated manually to trigger the striking work (22), the barrel (20) being wounded by means of a winding bar (34) that ends, at its free end, in a toothed sector or rack (32) and is kinematically connected to a winding push-button (24) on the one hand, and to the motor spring (44) of said striking work (22), on the other hand, **characterised in that** the winding bar (34) is mobile rectilinearly between a rest position in which the control and winding push-button (22) has not yet been actuated, and an end of travel position in which the push-button (22) has been pushed in and which corresponds to the wound state of the motor spring (44), the winding bar (34) gradually returning from its end of travel position to its rest position as said motor spring (44) unwinds, aided by the return force of a spring (120), and **in that** the winding bar (34) is guided in its rectilinear movement by two studs (58) which penetrate respective oblong holes (60) made in said bar (34).

2. Timepiece according to claim 1, **characterised in that** the barrel (20) carries at least one snug (36), which actuates a strike hammer (38) when the motor spring (44) unwinds.

3. Timepiece according to claims 1 or 2, **characterised in that** the motor spring (44) is wound inside the barrel (20), said motor spring (44) being hooked via its outer turn (48) to the barrel (20), and to a barrel shaft (50) by its inner turn (52).

4. Timepiece according to claim 3, **characterised in that** the barrel (20) is arranged so as to freely rotate when it is mounted so as to impart an initial tension to the motor spring (44), then to be stopped definitively after mounting by means of a holding member (54).

5. Timepiece according to claim 4, **characterised in that** the holding member (54) is a click.

6. Timepiece according to any of claims 3 to 5, **characterised in that** the motor spring (44) is wound via the winding bar (34), which meshes with a rack pinion (56) forming the drive member for the striking work (22) and which is fixedly mounted on the barrel shaft (50).

7. Timepiece according to any of claims 3 to 6, **characterised in that** a drive wheel (64) mechanically coupled to the barrel shaft (50) actuates a strike hammer (38), which strikes a gong (40) when the striking work (22) is triggered, such that the force of the motor spring (44) is used solely for actuating the striking work (22).

8. Timepiece according to claim 7, **characterised in that** the drive wheel (64) includes at least one snug (36) which, when the motor spring (44) unwinds, co-operates with a tipping mechanism (66) causing the hammer (38) to move back against the return force of a spring (68) and, consequently, said hammer (38) to move abruptly forwards against the gong (40).

9. Timepiece according to claim 8, **characterised in that** the tipping mechanism (66) includes a click (70) pivotally mounted on the lever (72) of the hammer (38), said click (70) being able to slide on the snug or snugs (36) of the drive wheel (64) when the motor spring (44) is being wound, and being pivoted by said snugs (36) when the motor spring (44) is unwinding, said click (70) then abutting against a pin (74) secured to the hammer (38), to which it communicates its tipping movement.

10. Timepiece according to claim 9, **characterised in that** the click (70) includes two teeth (76, 78) angularly spaced and rigidly connected to each other, the first tooth (76) co-operating with the snugs (36) of the drive wheel (64), whereas the second tooth (78) rests on the pin (74) when the motor spring (44) is let down or unwound.

11. Timepiece according to claims 8 or 9, **characterised in that** the click (70) is held in elastic contact with the drive wheel (64) by means of a holding spring (80).

12. Timepiece according to any of claims 7 to 10, **characterised in that** the hammer (38) is returned to its rest position by a spring (82).

13. Timepiece according to claim 12, **characterised in that** the return spring (82) is fixedly mounted at at least one point on the clockwork movement and is elastically deformed against its return force by a pin (90) secured to the hammer (38) when the latter strikes the gong (40), such that said spring (82) returns the hammer (38) during the pause into a rest position in which said hammer (38) is at a distance from the gong (40).

14. Timepiece according to any of claims 3 to 13, **characterised in that** it includes a braking mechanism (94) for slowing down the speed of drive wheel (64) when the motor spring (44) is unwinding.

15. Timepiece according to claim 14, **characterised in that** the braking mechanism (94) includes a wheel (96) with wolf-teeth fixed onto a square (98) of the barrel shaft (50) and which co-operates via its outer toothing with a click (100) whose beak (102) is pushed back by the teeth of the wheel (96) when the motor spring (44) is being wound, and which clicks into said teeth when the motor spring (44) is being let down or unwound.

16. Timepiece according to claim 15, **characterised in that** the click is pivotally mounted on a wheel (104) which it drives in rotation when the motor spring (44) is let down or unwound.

17. Timepiece according to claim 15, **characterised in that** the wheel (104) is the first wheel of a chain (106) regulating, by centrifugal force, the unwinding speed of the motor spring (44).

18. Timepiece according to any of claims 15 to 17, **characterised in that** the click (100) is held in elastic contact with the wolf-teeth wheel (96) by means of a friction spring (108).

19. Timepiece according to any of claims 1 to 18, **characterised in that** a trigger mechanism (62) inserted between the striking work (22) and the clockwork movement prevents said striking work (22) from operating before the end of the countdown.

20. Timepiece according to claim 19, **characterised in that** the trigger mechanism (62) includes a holding member (110) which is housed in a notch (112) arranged on one of the wheels (42) of the regulating chain (106) such that it is possible to block the striking work function until a defined trigger moment.

21. Timepiece according to claim 20, **characterised in that** the holding member (110) is a stone.

22. Timepiece according to claim 21, **characterised in that** the stone (110) is fixedly mounted in a bolt (114) whose holding force can be adjusted by means of an adjustable spring (116).

23. Timepiece according to claim 22, **characterised in that** during the time that the time counter or timer is counting down the time remaining before the striking work has to ring to indicate that the countdown has reached its end, the stone (110) is forced against the end wheel set (42) of the regulating chain (106) by the spring (116) and **in that**, when the time counter reaches the end of the countdown, an unlocking finger connected to the clockwork movement via said time counter actuates a control spring (118) of the bolt (114) so as to pivot the latter such that the stone (110) is released from the notch (112) in which it was housed and releases the end wheel set (42) of the regulating chain (106), thus allowing the motor spring (44) to unwind so that the striking work (32) can ring.

## Patentansprüche

1. Zeitmessgerät, das ein Gangwerk, das insbesondere die Zeitmessung sicherstellt, und eine Läutwerkvorrichtung (22), die durch ein von dem Gangwerk unabhängiges Federgehäuse (20) mit Triebfeder (44) betätigt wird, umfasst, wobei dieses Zeitmessgerät außerdem mechanische Steuermittel umfasst, die manuell betätigt werden können, um die Läutwerkvorrichtung (22) auszulösen, wobei das Federgehäuse (20) mittels eines Aufzugstabs (34) aufgezogen wird, der an seinem freien Ende in einem gezahnten Sektor (32) endet und mit einem Aufzugdrücker (24) einerseits und mit der Triebfeder (44) der Läutwerkvorrichtung (22) andererseits kinematisch verbunden ist, **dadurch gekennzeichnet, dass** der Aufzugstab (34) zwischen einer Ruheposition, in der der Steuer- und Aufzugdrücker (22) noch nicht betätigt worden ist, und einer Bahnendeposition, in der der Drücker (22) eingedrückt worden ist und die dem aufgezogenen Zustand der Triebfeder (44) entspricht, geradlinig beweglich ist, wobei der Aufzugstab (34) nach Maßgabe der Abwicklung der Triebfeder (44) allmählich von seiner Bahnendeposition in seine Ruheposition zurückkehrt und dabei durch die Rückstellkraft einer Feder (120) unterstützt wird, und dass der Aufzugstab (34) bei seiner geradlinigen Verlagerung durch zwei Zapfen (58) geführt wird, die in jeweilige Langlöcher (60) eindringen, die in dem Stab (34) ausgebildet sind:

2. Zeitmessgerät nach Anspruch 1, **dadurch gekennzeichnet, dass** das Federgehäuse (20) wenigstens einen Vorsprung (36) trägt, der einen Läutwerkhammer (38) betätigt, wenn die Triebfeder (44) abgewickelt wird.

3. Zeitmessgerät nach einem der Ansprüche 1 oder 2, **dadurch gekennzeichnet, dass** die Triebfeder (44) in dem Federgehäuse (20) aufgewickelt ist, wobei die Triebfeder (44) mit ihrer Außenwindung (48) am Federgehäuse (20) und mit ihrer Innenwindung (52) an einer Federgehäusewelle (50) eingehakt ist.

4. Zeitmessgerät nach Anspruch 3, **dadurch gekennzeichnet, dass** das Federgehäuse (20) dazu ausgelegt ist, bei seiner Montage frei gedreht zu werden, derart, dass die Triebfeder (44) mit einer Anfangsspannung beaufschlagt wird, und anschließend nach der Montage mittels eines Halteorgans (54) endgültig unbeweglich gemacht zu werden.

5. Zeitmessgerät nach Anspruch 4, **dadurch gekennzeichnet, dass** das Halteorgan (54) eine Klinke ist.

6. Zeitmessgerät nach einem der Ansprüche 3 bis 5, **dadurch gekennzeichnet, dass** die Triebfeder (44) über den Aufzugstab (34) aufgezogen wird, der mit einem Zahnstangenritzel (56) kämmt, das das Antriebsorgan der Läutwerkvorrichtung (22) bildet und an der Federgehäusewelle (50) fest angebracht ist.

7. Zeitmessgerät nach einem der Ansprüche 3 bis 6, **dadurch gekennzeichnet, dass** ein Triebrad (64), das mit der Federgehäusewelle (50) mechanisch gekoppelt ist, einen Läutwerkhammer (38) betätigt, der auf eine Tonfeder (40) schlägt, wenn die Läutwerkvorrichtung (22) ausgelöst wird, derart, dass die Kraft der Triebfeder (44) ausschließlich der Betätigung der Läutwerkvorrichtung (22) dient.

8. Zeitmessgerät nach Anspruch 7, **dadurch gekennzeichnet, dass** das Triebrad (64) wenigstens einen Ansatz (36) aufweist, der dann, wenn die Triebfeder (44) abgewickelt wird, mit einem Kippmechanismus (66) zusammenwirkt, der die Rückkehr des Hammers (38) entgegen der Rückstellkraft einer Feder (68) und dann die plötzliche Verlagerung des Hammers (38) nach vorn gegen die Tonfeder (40) hervorruft.

9. Zeitmessgerät nach Anspruch 8, **dadurch gekennzeichnet, dass** der Kippmechanismus (66) eine Klinke (70) umfasst, die an dem Hebel (72) des Hammers (38) schwenkbar angebracht ist, wobei diese Klinke (70) an dem oder den Ansätzen (36) des Triebrades (64) beim Aufziehen der Triebfeder (44) gleiten kann und durch eben diese Ansätze (36) geschwenkt wird, wenn die Triebfeder (44) abgewickelt wird, wobei die Klinke (70) dann an einem Stift (74) anschlägt, der mit dem Hammer (38) fest verbunden ist, an den sie ihre Kippbewegung überträgt.

10. Zeitmessgerät nach Anspruch 9, **dadurch gekennzeichnet, dass** die Klinke (70) zwei in Winkelrichtung beabstandete Zähne (76, 78) umfasst, die starr miteinander verbunden sind, wobei der erste Zahn (76) mit den Ansätzen (36) des Triebrades (64) zusammenwirkt, während sich der zweite Zahn (78) an dem Stift (74) abstützt, wenn die Triebfeder (44) entspannt wird.

11. Zeitmessgerät nach einem der Ansprüche 8 oder 9, **dadurch gekennzeichnet, dass** die Klinke (70) mittels einer Haltefeder (80) in einem elastischen Kontakt mit dem Triebrad (64) gehalten wird.

12. Zeitmessgerät nach einem der Ansprüche 7 bis 10, **dadurch gekennzeichnet, dass** der Hammer (38) durch eine Feder (82) in seine Ruheposition zurückgestellt wird.

13. Zeitmessgerät nach Anspruch 12, **dadurch gekennzeichnet, dass** die Rückstellfeder (82) an wenigstens einem Punkt an dem Gangwerk fest angebracht ist und entgegen ihrer Rückstellkraft durch einen mit dem Hammer (38) fest verbundenen Stift (90) elastisch verformt wird, wenn jener die Tonfeder (40) anschlägt, derart, dass die Feder (82) den Hammer (38) während der Ruhezeit in eine Ruheposition, in der sich der Hammer (38) in einem Abstand von der Tonfeder (40) befindet, zurückstellt.

14. Zeitmessgerät nach einem der Ansprüche 3 bis 13, **dadurch gekennzeichnet, dass** es einen Bremsmechanismus (94) umfasst, um die Geschwindigkeit des Triebrades (64) zu verringern, wenn die Triebfeder (44) abgewickelt wird.

15. Zeitmessgerät nach Anspruch 14, **dadurch gekennzeichnet, dass** der Bremsmechanismus (94) ein Reißzahnrad (96) umfasst, das an einem Vierkant (98) der Federgehäusewelle (50) befestigt ist und durch seine Außenzahnung mit einer Klinke (100) zusammenwirkt, deren Spitze (102) durch die Zähne des Rades (96) beim Aufziehen der Triebfeder (44) zurückgeschoben wird und der in die Zähne einrastet, wenn die Triebfeder (44) entspannt wird.

16. Zeitmessgerät nach Anspruch 15, **dadurch gekennzeichnet, dass** die Klinke an einem Rad (104) schwenkbar angebracht ist, das sie rotatorisch antreibt, wenn die Triebfeder (44) entspannt wird.

17. Zeitmessgerät nach Anspruch 15, **dadurch gekennzeichnet, dass** das Rad (104) das erste Rad einer Kette (106) zum Einstellen der Abwicklungsgeschwindigkeit der Triebfeder (44) durch Zentrifugalkraft ist.

18. Zeitmessgerät nach einem der Ansprüche 15 bis 17, **dadurch gekennzeichnet, dass** die Klinke (100) mit dem Reißzahnrad (96) mittels einer Reibungsfeder (108) in elastischem Kontakt gehalten wird.

19. Zeitmessgerät nach einem der Ansprüche 1 bis 18, **dadurch gekennzeichnet, dass** ein Auslösemechanismus (62), der zwischen die Läutwerkvorrichtung (22) und das Gangwerk eingefügt ist, verhindern kann, dass die Läutwerkvorrichtung (22) vor dem Ende der Abwärtszählung arbeitet.

20. Zeitmessgerät nach Anspruch 19, **dadurch gekennzeichnet, dass** der Auslösemechanismus (62) ein Halteorgan (110) umfasst, das sich in einer Nut (112) befindet, die in einem der Räder (62) der Einstellkette (106) ausgespart ist, derart, dass die Blockierung der Funktion des Läutwerks bis zu einem definierten Auslösezeitpunkt möglich ist.

21. Zeitmessgerät nach Anspruch 20, **dadurch gekennzeichnet, dass** das Halteorgan (110) ein Lochstein ist.

22. Zeitmessgerät nach Anspruch 21, **dadurch gekennzeichnet, dass** der Lochstein (110) in einem Riegel (114), dessen Rückhaltekraft mittels einer einstellbaren Feder (116) einstellbar ist, fest angebracht ist.

23. Zeitmessgerät nach Anspruch 22, **dadurch gekennzeichnet, dass** während der Zeit, in der der Abwärtszeitzähler die Zeit abwärts zählt, die verbleibt, bevor das Läutwerk läuten soll, um anzugeben, dass die Abwärtszählung an ihrem Ende angekommen ist, der Lochstein (110) durch die Feder (116) gegen das bewegliche Endelement (42) der Einstellkette (106) gedrängt wird und dass dann, wenn der Zeitzähler am Ende der Abwärtszählung ankommt, ein Entriegelungsfinger, der über den Zeitzähler mit dem Gangwerk verbunden ist, eine Steuerfeder (118) betätigt, die der Riegel (114) aufweist, derart, dass dieser geschwenkt wird, damit der Lochstein (110) aus der Nut (112), in der er sich befunden hat, gelöst wird und das bewegliche Endelement (42) aus der Einstellkette (106) befreit, was ein Abwickeln der Triebfeder (44) ermöglicht, damit die Läutwerkvorrichtung (32) läuten kann.
